# FASCICULE DE BREVET EUROPEEN

(11) **EP 3 308 029 B1**
(45) Date de publication et mention de la délivrance du brevet: **10.07.2019**
(21) Numéro de dépôt: 16730775.0
(22) Date de dépôt: 10.06.2016
(51) Int. Cl.: F04D 29/044, F04D 29/20

(54) **POMPE AVEC ORGANE D'IMPERDABILITÉ**
PUMPE MIT UNVERLIERBARKEITSELEMENT
PUMP WITH MEMBER ALLOWING CAPTIVE RETENTION

(30) Priorité: 12.06.2015 FR 1555370
(43) Date de publication de la demande: 18.04.2018
(73) Titulaire: FRAMATOME, 92400 Courbevoie (FR)
(72) Inventeur: FOULON, Jérémie, 59125 Trith Saint Leger (FR); MAZUY, Louis, 59600 Maubeuge (FR); BOLZAN, Julien, 59138 Hargnies (FR)
(74) Mandataire: Lavoix
(86) Numéro de dépôt international: PCT/EP2016/063340
(87) Numéro de publication internationale: WO 2016/198629

(56) Documents cités:
- WO-A1-2013/165840
- FR-A1- 2 649 165
- US-A- 2 117 011

## Description

L'invention concerne en général les pompes, notamment les pompes primaires de réacteurs nucléaires.

Plus précisément, l'invention concerne une pompe, du type comprenant :
- un arbre d'entraînement ayant un axe de rotation,
- une roue de pompe comportant un moyeu placé dans le prolongement de l'arbre d'entraînement, le moyeu présentant un orifice,
- une liaison de la roue de pompe à l'arbre comportant un organe de liaison présentant une première partie d'extrémité liée à l'arbre d'entraînement et une seconde partie d'extrémité opposée à la première engagée dans l'orifice, la liaison comportant en outre un organe d'appui lié à la seconde partie d'extrémité de l'organe de liaison et étant en appui contre une face du moyeu opposée à l'arbre d'entraînement ;
- la liaison comportant une pluralité d'organes de liaison annexes, chacun solidarisant la roue de pompe à l'arbre d'entraînement.

FR 2 649 165 décrit une telle pompe. L'organe de liaison est un goujon, l'organe d'appui étant un écrou vissé sur la seconde extrémité du goujon. En cas de rupture du goujon, l'écrou et la seconde extrémité du goujon deviennent un corps migrant dans le circuit primaire. Ce corps migrant peut endommager d'autres équipements, notamment dans le coeur du réacteur nucléaire.

Dans ce contexte, l'invention vise à proposer une pompe dont la sûreté soit améliorée.

A cette fin, l'invention porte sur une pompe du type précité, caractérisée en ce que la pompe comporte encore un organe d'imperdabilité lié à l'organe de liaison et interposé entre l'arbre d'entraînement et le moyeu, de forme choisie pour ne pas pouvoir traverser l'orifice en cas de rupture de l'organe de liaison.

En cas de rupture de l'organe de liaison, la roue de pompe reste liée à l'arbre d'entraînement grâce aux organes de liaison annexes. La pompe peut continuer à fonctionner, sous réserve de son comportement vibratoire. L'organe d'imperdabilité empêche que l'organe d'appui et la seconde extrémité de l'organe de liaison deviennent un corps migrant dans le circuit primaire. Ce corps migrant pourrait être entraîné par le flux de liquide généré par la pompe.

La pompe peut en outre présenter une ou plusieurs des caractéristiques ci-dessous, considérées individuellement ou selon toutes les combinaisons techniquement possibles dans le cadre de la revendication 1 :
- l'organe d'imperdabilité est une bague entourant l'organe de liaison ;
- l'organe de liaison présente un filetage externe, l'organe d'imperdabilité présentant un taraudage interne coopérant avec le filetage externe ;
- le filetage externe est ménagé sur la seconde partie d'extrémité de l'organe de liaison, l'organe d'appui étant un écrou vissé sur le filetage externe ;
- l'organe de liaison présente un épaulement, définissant une butée de positionnement de l'organe d'imperdabilité axialement le long de l'organe de liaison ;
- le moyeu est délimité vers l'arbre d'entraînement par une surface interne sensiblement tronconique, l'organe d'imperdabilité ayant une surface radiale sensiblement tronconique de forme conjuguée de celle de ladite surface interne et agencée en vis-à-vis de ladite surface interne ;
- la surface interne du moyeu et la surface radiale de l'organe d'imperdabilité présentent entre elles suivant l'axe de rotation un écartement inférieur à 5 mm, de préférence inférieur à 2 mm ;
- l'organe d'imperdabilité n'est pas en contact avec le moyeu ;
- la liaison de la roue de pompe à l'arbre d'entraînement comporte une vis pointeau bloquant en rotation l'organe d'imperdabilité par rapport à l'organe de liaison ;
- l'organe de liaison est un goujon s'étendant selon l'axe de rotation de l'arbre d'entraînement ;
- l'orifice présente perpendiculairement à l'axe de rotation une première section droite, l'organe d'imperdabilité présentant perpendiculairement à l'axe de rotation une seconde section droite plus grande que la première section droite selon au moins une direction.

Selon un second aspect, l'invention porte sur un réacteur nucléaire comprenant :
- une cuve, dans laquelle des assemblages de combustibles nucléaires sont logés, la cuve ayant au moins une entrée de fluide de refroidissement primaire et au moins une sortie de fluide de refroidissement primaire ;
- au moins un circuit primaire raccordant ladite sortie de fluide de refroidissement primaire à ladite entrée de fluide de refroidissement primaire, le circuit primaire comportant une pompe ayant les caractéristiques ci-dessus, assurant la circulation du fluide de refroidissement primaire le long du circuit primaire.

D'autres caractéristiques et avantages de l'invention ressortiront de la description détaillée qui en est donnée ci-dessous, à titre indicatif et nullement limitatif, en référence aux figures annexées, parmi lesquelles :
- la figure 1 est une vue en perspective d'une pompe primaire conforme à l'invention, une partie des structures étant arrachée pour laisser apparaître les organes internes de la pompe ; et
- la figure 2 est une vue en coupe, partielle, de la roue de pompe et de l'extrémité de l'arbre d'entraînement de la pompe de la figure 1.

La pompe 1 représentée sur la figure 1 est une pompe primaire de réacteur nucléaire. Elle comporte un arbre d'entraînement 3 rotatif autour d'un axe de rotation X, et une roue de pompe 5. Dans l'exemple représenté, l'axe de rotation X est vertical.

La pompe comporte encore un moteur 7 d'entraînement de l'arbre en rotation autour de l'axe X.

Dans l'exemple représenté, l'arbre 3 est guidé en rotation par un palier supérieur 9, placé au-dessus du moteur 7, qui comprend une butée 11 réalisant un guidage axial et un palier guide 13 qui participe au guidage radial.

L'arbre 3 est par ailleurs guidé en rotation par un palier inférieur 15, participant lui aussi au guidage radial. Le palier inférieur 15 est placé sous le moteur 7.

Typiquement, l'arbre d'entraînement 3 est encore guidé en rotation par un palier hydrodynamique 17, interposé le long de l'arbre d'entraînement 3 entre le palier inférieur 15 et la roue de pompe 5.

Par ailleurs, un joint d'arbre 19 assure l'étanchéité le long de l'arbre d'entraînement 3, entre le fluide primaire sous pression et l'atmosphère.

La roue 5 est logée dans une volute 21, comportant un conduit d'entrée 23 et un conduit de sortie 25.

Dans l'exemple représenté, la pompe 1 est de type centrifuge, de telle sorte que le conduit d'entrée 23 est situé sous la roue 5, dans le prolongement de l'arbre d'entraînement 3, et le conduit de sortie 25 est décalé radialement par rapport à l'arbre d'entraînement et à la roue de pompe.

Le moteur 7 est fixé à la volute 21 par l'intermédiaire d'un carter 27, entourant l'arbre d'entraînement 3.

La roue de pompe 5 est montée en porte-à-faux, sur une extrémité inférieure 29 de l'arbre d'entraînement.

La roue de pompe 5 comporte un moyeu 31, placé dans le prolongement de l'arbre d'entraînement 3. La pompe 1 comporte quant à elle une liaison 33 de la roue de pompe 5 à l'arbre 3.

La liaison 33, comme visible sur la figure 2, lie le moyeu 31 à l'extrémité inférieure 29 de l'arbre 3.

La roue 5 comporte une entrée centrale 35 et une pluralité de sorties radiales 37, chacune raccordée à l'entrée centrale 35 par un canal délimité à l'intérieur de la roue 5. L'entrée 35 est située dans le prolongement axial du moyeu 31, en vis-à-vis du conduit d'entrée 23 de la volute.

Comme visible sur la figure 2, le moyeu 31 présente un orifice 39.

La liaison 33 de la roue de pompe à l'arbre comporte un organe de liaison 41, présentant une première partie d'extrémité 43 liée à l'arbre d'entraînement 3 et une seconde partie d'extrémité 45 engagée dans l'orifice 39.

L'orifice 39 est placé sur l'axe de rotation X.

La liaison 33 comporte en outre un organe d'appui 47 lié à la seconde partie d'extrémité 45, qui est en appui contre une face du moyeu 31 opposée à l'arbre d'entraînement 3.

Ainsi, l'organe d'appui 47 sollicite la roue 5 vers l'extrémité inférieure 29 de l'arbre d'entraînement.

Typiquement, l'organe de liaison 41 est un goujon, allongé selon l'axe de rotation X. Sa première partie d'extrémité 43 est engagée dans un logement taraudé 49, ménagé dans l'extrémité inférieure 29 de l'arbre d'entraînement 3. La première partie d'extrémité 43 porte un filetage externe, coopérant avec le taraudage interne du logement 49.

La seconde partie d'extrémité 45 de l'organe de liaison 41 porte un filetage externe 50. L'organe d'appui 47 est un écrou vissé sur ce filetage externe 50.

Le moyeu 31 présente une forme générale sensiblement tronconique, l'orifice 39 étant situé au sommet du tronc de cône. La section du moyeu 31 va en se réduisant, à partir d'une base 51 située à proximité de l'extrémité inférieure 29 de l'arbre d'entraînement 3, jusqu'à l'orifice 39.

Le moyeu 31 délimite un volume interne 52, ouvert au niveau de la base 51 vers l'arbre d'entraînement 3.

Le moyeu 31 présente une surface interne 53 délimitant le volume interne 52, et une surface externe 54, délimitant les canaux de circulation du fluide primaire à l'intérieur de la roue 10.

L'organe d'appui 47 comporte une partie cylindrique 55, prolongée axialement par une tête 56. La partie cylindrique 55 porte un taraudage interne coopérant avec le filetage externe 50 de la seconde partie d'extrémité 45 de l'organe de liaison. Elle est engagée dans l'orifice 39. La tête 56 délimite un épaulement 57 faisant saillie radialement vers l'extérieur autour de la partie cylindrique 55. L'épaulement 57 est en appui autour de l'orifice 39, d'un côté de cet orifice opposé à l'arbre d'entraînement 3. Ainsi, la tête 56 de l'écrou n'est pas logée dans le volume interne 52 du moyeu.

La tête 56 est de forme adaptée pour s'inscrire dans le prolongement du moyeu 31, et constituer un sommet pour le moyeu. Sa surface externe s'inscrit dans le prolongement de la surface externe 54 du moyeu.

La liaison 33 comporte encore une vis centrale 58 traversant la tête 56 de l'organe d'appui 47, et vissée dans la seconde extrémité 45 de l'organe de liaison. L'organe d'appui 47 est rigidement fixé à la vis centrale 58, par exemple par des vis pointeaux ou par des points de soudure. La vis centrale 58 est prévue pour bloquer en rotation l'organe d'appui 47 par rapport à l'organe de liaison 41, de manière à empêcher tout désengagement de cet organe d'appui.

Comme visible sur la figure 2, la liaison 33 de la roue 5 à l'arbre 3 comporte encore une pluralité d'organes de liaison annexes 59. Chaque organe de liaison annexe 59 solidarise le moyeu 31 à l'arbre d'entraînement 3.

Les organes de liaison annexes 59 sont typiquement des goujons périphériques 59, répartis circonférentiellement autour de l'axe de rotation X, et solidarisant la base 51 du moyeu 31 avec l'extrémité inférieure 29 de l'arbre d'entraînement 3.

Selon l'invention, la pompe 1 comporte un organe d'imperdabilité 60 lié à l'organe de liaison 41 et interposé entre l'arbre d'entraînement 3 et le moyeu 31. L'organe d'imperdabilité 60 est de forme choisie pour ne pas pouvoir traverser l'orifice 39 en cas de rupture de l'organe de liaison 41.

Pour ce faire, quand l'orifice 39 présente perpendiculairement à l'axe de rotation X une première section droite, l'organe d'imperdabilité 60 est choisi de manière à présenter perpendiculairement à l'axe de rotation X une seconde section droite plus grande que la première section droite selon au moins une direction.

Ainsi, quand l'orifice 39 présente une section circulaire de premier diamètre, l'organe d'imperdabilité 60 présente par exemple une section circulaire de second diamètre supérieur au premier diamètre.

L'organe d'imperdabilité 60 est disposé à l'intérieur du volume interne 52 du moyeu.

Dans l'exemple de réalisation représenté sur la figure 2, l'organe d'imperdabilité 60 est une bague entourant l'organe de liaison 41. La bague a une forme annulaire.

L'organe d'imperdabilité 60 présente un taraudage interne 61, coopérant avec un filetage externe de l'organe de liaison 41.

Typiquement, le taraudage interne 61 coopère avec le filetage externe 50 ménagé sur la seconde partie d'extrémité 45 de l'organe de liaison.

En variante, le taraudage interne 61 de l'organe d'imperdabilité coopère avec un filetage externe dédié, ménagé sur l'organe de liaison 41, et distinct du filetage externe 50 prévu pour l'organe d'appui 47.

L'organe de liaison 41 présente par ailleurs un épaulement 63, définissant une butée de positionnement de l'organe d'imperdabilité 60 axialement le long de l'organe de liaison 41. L'épaulement 63 fait saillie radialement vers l'extérieur par rapport au filetage 50. Il est disposé axialement à courte distance du filetage 50.

Comme visible sur la figure 2, l'organe d'imperdabilité 60 est délimité vers l'organe d'appui 47 par une grande face annulaire 65, et vers l'arbre d'entraînement 3 par une autre grande face annulaire 67. La grande face annulaire 67 porte une couronne 69, venant se placer autour de l'épaulement 63. La couronne 69 est sensiblement cylindrique, et coaxiale à l'axe de rotation X.

La couronne 69 porte sur une face radialement interne un épaulement 71, qui est en appui contre l'épaulement 63 selon la direction axiale.

Par ailleurs, la liaison 33 de la roue de pompe 5 à l'arbre 3 comporte une vis pointeau 73 bloquant en rotation l'organe d'imperdabilité 60 par rapport à l'organe de liaison 41. La vis pointeau s'étend radialement à travers la couronne 69, et est engagée dans un trou borgne ménagé dans l'épaulement 63.

L'organe d'imperdabilité 60 est situé, axialement, à distance de l'arbre d'entraînement 3, sans contact avec celui-ci.

Il est également monté sans contact avec le moyeu 31, pour ne pas créer une liaison hyperstatique entre le moyeu 31 et l'arbre d'entraînement 3.

En effet, la base 51 du moyeu est liée à l'arbre d'entraînement 3, en plus des organes de liaison annexes 59, par une denture de Hirth (non représentée), transmettant le couple rotatif de l'arbre au moyeu. La denture de Hirth est typiquement disposée sur un diamètre proche de celui des organes de liaison annexes 59. Un contact avec effort entre l'organe d'imperdabilité et le moyeu contrarierait la liaison par la denture entre le moyeu et l'arbre.

L'organe d'imperdabilité 60 est situé, axialement, entre l'épaulement 63 et l'organe d'appui 47.

Selon un autre aspect de l'invention, la surface interne 53 du moyeu 31, tournée vers l'arbre d'entraînement 3, est sensiblement tronconique. L'organe d'imperdabilité 60 présente quant à lui une surface radiale 77 sensiblement tronconique, de forme conjuguée de celle de la surface interne 53, et agencée en vis-à-vis de cette surface interne 53.

La surface radiale 77 correspond à la tranche de l'organe d'imperdabilité, raccordant les grandes faces 65 et 67 l'une à l'autre. Elle s'étend tout autour de l'axe X, et est coaxiale à cet axe X.

La surface interne 53 du moyeu et la surface radiale 77 de l'organe d'imperdabilité présentent entre elles, suivant l'axe de rotation X, un écartement inférieur à 2 mm, de préférence inférieur à 1 mm. Ainsi, en cas de rupture de l'organe de liaison 41, la surface radiale 77 vient porter contre la surface interne 53, avec seulement un faible déplacement possible axialement. De ce fait, la tête de l'organe d'appui 47 ne fait que peu ou pas saillie à l'intérieur de la roue 5 en cas de rupture de l'organe de liaison 41. Il ne peut pas se produire de vibrations importantes, liées aux sollicitations subies par l'écrou 47 du fait de l'écoulement à grande vitesse du fluide primaire à l'intérieur de la roue 5.

Cet écartement est fixé en fonction :
- de l'analyse de fonctionnement de la pompe dans la situation où l'organe de liaison 41 est rompu ;
- du calcul du déplacement relatif des pièces lors des transitoires thermiques, un contact avec effort entre la surface radiale 77 et la surface interne 53 devant être évité ;
- de la faisabilité de la fabrication.

Le montage de la roue de pompe 5 sur l'arbre d'entraînement 3 est effectué de la manière suivante.

L'organe d'imperdabilité 60 est d'abord monté sur l'organe de liaison 41. Dans l'exemple représenté, il est vissé sur le filetage externe 50 de la seconde partie extrémité 45 de l'organe de liaison, jusqu'à ce que l'épaulement 71 vienne en butée sur l'épaulement 63. La vis pointeau 73 est ensuite mise en place, de manière à bloquer en rotation l'organe d'imperdabilité 60 par rapport à l'organe de liaison 41.

Puis, l'organe de liaison 41 est monté sur l'arbre d'entraînement 3. Plus précisément, dans l'exemple représenté, la première partie extrémité 43 de l'organe de liaison est vissée dans l'orifice 49.

La roue de pompe 5 est ensuite montée sur l'arbre d'entraînement 3. La roue 5 est approchée axialement de cet arbre d'entraînement 3, de manière à engager la seconde partie d'extrémité 45 de l'organe de liaison 41 dans l'orifice 39. Puis, l'organe d'appui 47 est vissé sur la seconde partie d'extrémité 45 de l'organe de liaison. La partie cylindrique 55 pénètre ainsi à l'intérieur de l'orifice 39, et la tête 56 vient en appui contre le bord de l'orifice 39 par l'intermédiaire de l'épaulement 57. La position finale de l'organe d'appui 47 le long de l'organe de liaison 41 est choisie de manière à maintenir un écartement axial prédéterminé entre la surface interne 53 du moyeu et la surface radiale 77 de l'organe d'imperdabilité 60.

Enfin, les organes de liaison annexes 59 sont montés, de manière à fixer rigidement la base du moyeu 31 à l'arbre d'entraînement 3.

L'invention présente de multiples avantages.

L'organe d'imperdabilité 60 empêche la seconde partie d'extrémité 45 de l'organe de liaison 41 et l'organe d'appui 47 de devenir un corps migrant en cas de rupture de l'organe de liaison 41 entre l'arbre de transmission 3 et l'organe d'imperdabilité 60. En effet, le poids de l'organe d'appui 47 et de la seconde partie d'extrémité 45 tend à entraîner l'organe d'imperdabilité 60 vers l'orifice 39, mais celui-ci, du fait de sa forme, ne peut pas traverser l'orifice 39. L'organe d'appui 47 et la seconde partie d'extrémité 45 restent donc liés au moyeu 31 et ne peuvent pas d'en détacher.

Le fait de réaliser l'organe d'imperdabilité 60 sous la forme d'une bague permet de faciliter la fabrication et le montage sur l'organe de liaison 41. Il est possible de lui conférer une symétrie de révolution, qui ne génère pas de balourd en cours de fonctionnement de la pompe.

Le fait de visser l'organe d'imperdabilité 60 sur l'organe de liaison 41 permet une mise en place rapide et facile.

Il est particulièrement avantageux à cet égard de visser l'organe d'imperdabilité 60 sur le filetage externe 50 prévu pour recevoir l'organe d'appui 47. Ainsi, un seul filetage est à réaliser.

De même, la présence d'un épaulement 63 sur l'organe de liaison 41, définissant une butée de positionnement de l'organe d'imperdabilité 60, permet de positionner de manière rapide et commode l'organe d'imperdabilité 60.

L'invention a été décrite ci-dessus pour une pompe primaire d'un réacteur nucléaire. Toutefois, elle pourrait s'appliquer à tout autre type de pompe, dans un autre circuit d'un réacteur nucléaire, ou même dans une installation industrielle autre qu'un réacteur nucléaire.

La pompe peut être de tout type correspondant à la revendication 1, et n'est pas nécessairement une pompe centrifuge.

La roue peut être montée sur l'arbre d'entraînement de toute manière adaptée, et pas nécessairement par un goujon central entouré de goujons périphériques.

De même, l'organe de liaison a été décrit comme étant un goujon, mais pourra être une vis, un tirant, ou tout autre type d'organe de liaison adapté.

L'organe d'imperdabilité a été décrit comme étant une bague. Dans d'autres modes de réalisation, l'organe d'imperdabilité pourrait être constitué d'une série de plots, rapportés autour de l'organe de liaison, ou pourrait encore être constitué par une collerette ménagée de matière dans l'organe de liaison.

L'organe d'imperdabilité peut être fixé non pas par vissage sur l'organe de liaison, mais par soudage ou par des clavettes, ou par tout autre moyen adapté.

## Revendications

1. Pompe, notamment de réacteur nucléaire, la pompe (1) comprenant :
- un arbre d'entraînement (3) ayant un axe de rotation (X);
- une roue de pompe (5) comportant un moyeu (31) placé dans le prolongement de l'arbre d'entraînement (3), le moyeu (31) présentant un orifice (39);
- une liaison (33) de la roue de pompe (5) à l'arbre (3) comportant un organe (41) de liaison présentant une première partie d'extrémité (43) liée à l'arbre d'entraînement (3) et une seconde partie d'extrémité (45) opposée à la première engagée dans l'orifice (39), la liaison (33) comportant en outre un organe d'appui (47) lié à la seconde partie d'extrémité (45) de l'organe de liaison (41) et étant en appui contre une face du moyeu (31) opposée à l'arbre d'entraînement (3) ;
- la liaison (33) comportant une pluralité d'organes de liaison annexes (59), chacun solidarisant la roue de pompe (5) à l'arbre d'entraînement (3) ;
**caractérisé en ce que** la pompe (1) comporte encore un organe d'imperdabilité (60) lié à l'organe de liaison (41) et interposé entre l'arbre d'entraînement (3) et le moyeu (31), de forme choisie pour ne pas pouvoir traverser l'orifice (39) en cas de rupture de l'organe de liaison (41).

2. Pompe selon la revendication 1, **caractérisée en ce que** l'organe d'imperdabilité (60) est une bague entourant l'organe de liaison (41).

3. Pompe selon la revendication 2, **caractérisée en ce que** l'organe de liaison (41) présente un filetage externe (50), l'organe d'imperdabilité (60) présentant un taraudage interne (61) coopérant avec le filetage externe (50).

4. Pompe selon la revendication 3, **caractérisée en ce que** le filetage externe (50) est ménagé sur la seconde partie d'extrémité (45) de l'organe de liaison (41), l'organe d'appui (47) étant un écrou vissé sur le filetage externe (50).

5. Pompe selon l'une quelconque des revendications 2 à 4, **caractérisée en ce que** l'organe de liaison (41) présente un épaulement (63), définissant une butée de positionnement de l'organe d'imperdabilité (60) axialement le long de l'organe de liaison (41).

6. Pompe selon l'une quelconque des revendications 2 à 5, **caractérisée en ce que** le moyeu (31) est délimité vers l'arbre d'entraînement (3) par une surface interne (53) sensiblement tronconique, l'organe d'imperdabilité (60) ayant une surface radiale (77) sensiblement tronconique de forme conjuguée de celle de ladite surface interne (53) et agencée en vis-à-vis de ladite surface interne (53).

7. Pompe selon la revendication 6, **caractérisée en ce que** la surface interne (53) du moyeu (31) et la surface radiale (77) de l'organe d'imperdabilité (60) présentent entre elles suivant l'axe de rotation un écartement inférieur à 5 mm, de préférence inférieur à 2 mm.

8. Pompe selon l'une quelconque des revendications précédentes, **caractérisée en ce que** l'organe d'imperdabilité (60) n'est pas en contact avec le moyeu (31).

9. Pompe selon l'une quelconque des revendications précédentes, **caractérisée en ce que** la liaison (33) de la roue de pompe (5) à l'arbre d'entraînement (3) comporte une vis pointeau (73) bloquant en rotation l'organe d'imperdabilité (60) par rapport à l'organe de liaison (41).

10. Pompe selon l'une quelconque des revendications précédentes, **caractérisée en ce que** l'organe de liaison (41) est un goujon s'étendant selon l'axe de rotation (X) de l'arbre d'entraînement (3).

11. Pompe selon l'une quelconque des revendications précédentes, **caractérisée en ce que** l'orifice (39) présente perpendiculairement à l'axe de rotation (X) une première section droite, l'organe d'imperdabilité (60) présentant perpendiculairement à l'axe de rotation (X) une seconde section droite plus grande que la première section droite selon au moins une direction.

## Patentansprüche

1. Pumpe, insbesondere für einen Kernreaktor, wobei die Pumpe (1) aufweist:
- eine Antriebswelle (3), die eine Rotationsachse (X) hat,
- ein Pumpen-Rad (5), das eine Nabe (31) aufweist, die in der Verlängerung der Antriebswelle (3) platziert ist, wobei die Nabe (31) eine Öffnung (39) hat,
- eine Verbindung (33) des Pumpenrads (5) mit der Welle (3), aufweisend ein Verbindungsorgan (41), das einen ersten Endabschnitt (42), der mit der Antriebswelle (3) verbunden ist, und einen dem ersten entgegengesetzten, zweiten Endabschnitt (45) hat, der in die Öffnung (39) eingreift, wobei die Verbindung (33) ferner ein Anlageorgan (47) aufweist, das mit dem zweiten Endabschnitt (45) des Verbindungsorgans (41) verbunden ist und in Anlage gegen eine zu der Antriebswelle (3) entgegensetzte Seite der Nabe (31) ist,
- wobei die Verbindung (33) eine Mehrzahl von Neben-Verbindungsorganen (59) aufweist, von denen jedes das Pumpenrand (5) fest mit der Antriebswelle (3) verbindet, **dadurch gekennzeichnet, dass** die Pumpe (1) ferner ein Unverlierbar-Organ (60) aufweist, das mit dem Verbindungsorgan (41) verbunden ist und zwischen der Antriebswelle (3) und der Nabe (31) montiert ist, von einer Form, die gewählt ist, sodass es im Falle eines Bruchs des Verbindungsorgans (41) nicht durch die Öffnung (39) hindurch gelangen kann.

2. Pumpe gemäß Anspruch 1, **dadurch gekennzeichnet, dass** das Unverlierbar-Organ (60) ein Ring ist, der das Verbindungsorgan (41) umgibt.

3. Pumpe gemäß Anspruch 2, **dadurch gekennzeichnet, dass** das Verbindungsorgan (41) ein Außengewinde (50) hat, wobei das Unverlierbar-Organ (60) ein Innengewinde (61) hat, das mit dem Außengewinde (50) zusammenwirkt.

4. Pumpe gemäß Anspruch 3, **dadurch gekennzeichnet, dass** das Außengewinde (50) an dem zweiten Endabschnitt (45) des Verbindungsorgans (41) ausgebildet ist, wobei das Anlageorgan (47) eine Mutter ist, die auf das Außengewinde (50) geschraubt ist.

5. Pumpe gemäß irgendeinem der Ansprüche 2 bis 4, **dadurch gekennzeichnet, dass** das Verbindungsorgan (41) eine Schulter (63) hat, die einen Anschlag zur Positionierung des Unverlierbar-Organs (60) axial entlang des Verbindungsorgans (41) definiert.

6. Pumpe gemäß irgendeinem der Ansprüche 2 bis 5, **dadurch gekennzeichnet, dass** die Nabe (31) zu der Antriebswelle (3) hin begrenzt ist durch eine im Wesentlichen konische Innenfläche (53), wobei das Unverlierbar-Organ (60) eine im Wesentlichen konische Radialfläche (77) hat, die eine Gestalt hat, die mit jener der besagten Innenfläche (53) zusammenpasst, und die der besagten Innenfläche (53) gegenüberliegend angeordnet ist.

7. Pumpe gemäß Anspruch 6, **dadurch gekennzeichnet, dass** die Innenfläche (53) der Nabe (31) und die Radialfläche (77) des Unverlierbar-Organs (60) zwischen sich entlang der Rotationsachse einen Abstand kleiner als 5 mm, bevorzugt kleiner als 2 mm, haben.

8. Pumpe gemäß irgendeinem der vorhergehenden Ansprüche, **dadurch gekennzeichnet, dass** das Unverlierbar-Organ (60) nicht in Kontakt mit der Nabe (31) ist.

9. Pumpe gemäß irgendeinem der vorhergehenden Ansprüche, **dadurch gekennzeichnet, dass** die Verbindung (33) des Pumpenrads (5) mit der Antriebswelle (3) eine Stellschraube (73) aufweist, die das Unverlierbar-Organ (60) bezüglich des Verbindungsorgans (41) drehblockiert.

10. Pumpe gemäß irgendeinem der vorhergehenden Ansprüche, **dadurch gekennzeichnet, dass** das Verbindungsorgan (41) ein Bolzen ist, der sich entlang der Rotationsachse (X) der Antriebswelle (3) erstreckt.

11. Pumpe gemäß irgendeinem der vorhergehenden Ansprüche, **dadurch gekennzeichnet, dass** die Öffnung (39) senkrecht zu der Rotationsachse (X) einen ersten Querschnitt hat, wobei das Unverlierbar-Organ (60) senkrecht zu der Rotationsachse (X) einen zweiten Querschnitt hat, der entlang wenigstens einer Richtung größer als der erste Querschnitt ist.

## Claims

1. A pump, in particular for a nuclear reactor, the pump (1) comprising:
- a driveshaft (3) having a rotation axis (X);
- a pump wheel (5) including a hub (31) placed in the extension of the driveshaft (3), the hub (31) having an orifice (39);
- a connection (33) of the pump wheel (5) to the shaft (3) including a connecting member (41) having a first end part (43) connected to the driveshaft (3) and a second end part (45) opposite the first engaged in the orifice (39), the connection (33) further including a bearing member (47) connected to the second end part (45) of the connecting member (41) and bearing against a face of the hub (31) opposite the driveshaft (3);
- the connection (33) including a plurality of related connecting members (59), each securing the pump wheel (5) to the driveshaft (3);
**characterized in that** the pump (1) also includes an anti-loss member (60) connected to the connecting member (41) and inserted between the driveshaft (3) and the hub (31), with a shape chosen so as not to be able to traverse the orifice (39) if the connecting member (41) breaks.

2. The pump according to claim 1, **characterized in that** the anti-loss member (60) is a ring surrounding the connecting member (41).

3. The pump according to claim 2, **characterized in that** the connecting member (41) has an outer thread (50), the anti-loss member (60) having an inner thread (61) cooperating with the outer thread (50).

4. The pump according to claim 3, **characterized in that** the outer thread (50) is arranged on the second end part (45) of the connecting member (41), the bearing member (47) being a nut screwed on the outer thread (50).

5. The pump according to any one of claims 2 to 4, **characterized in that** the connecting member (41) has a shoulder (63), defining a positioning stop of the anti-loss member (60) axially along the connecting member (41).

6. The pump according to any one of claims 2 to 5, **characterized in that** the hub (31) is delimited toward the driveshaft (3) by a substantially frustoconical inner surface (53), the anti-loss member (60) having a substantially frustoconical radial surface (77) with a shape conjugated to that of said inner surface (53) and arranged across from said inner surface (53).

7. The pump according to claim 6, **characterized in that** the inner surface (53) of the hub (31) and the radial surface (77) of the anti-loss member (60) have, between them along the rotation axis, a separation smaller than 5 mm, preferably smaller than 2 mm.

8. The pump according to any one of the preceding claims, **characterized in that** the anti-loss member (60) is not in contact with the hub (31).

9. The pump according to any one of the preceding claims, **characterized in that** the connection (33) of the pump wheel (5) to the driveshaft (3) includes a cone-point set screw (73) blocking the rotation of the anti-loss member (60) relative to the connecting member (41).

10. The pump according to any one of the preceding claims, **characterized in that** the connecting member (41) is a stud extending along the rotation axis (X) of the driveshaft (3).

11. The pump according to any one of the preceding claims, **characterized in that** the orifice (39) has, perpendicular to the rotation axis (X), a first straight section, the anti-loss member (60) having, perpendicular to the rotation axis (X), a second straight section larger than the first straight section along at least one direction.
